# FASCICULE DE BREVET EUROPEEN

(11) **EP 2 774 221 B1**
(45) Date de publication et mention de la délivrance du brevet: **16.12.2015**
(21) Numéro de dépôt: 12778744.8
(22) Date de dépôt: 30.10.2012
(51) Int. Cl.: H01R 4/02, H01R 13/58

(54) **ORGANE DE CONDUCTION ELECTRIQUE ET PROCEDE DE FABRICATION D'UN TEL ORGANE**
ELEKTRISCHES LEITELEMENT UND VERFAHREN ZUR HERSTELLUNG EINES SOLCHEN ELEMENTS
ELECTRICAL CONDUCTION MEMBER AND METHOD FOR MANUFACTURING SUCH A MEMBER

(30) Priorité: 04.11.2011 FR 1160032
(43) Date de publication de la demande: 10.09.2014
(73) Titulaire: Sagemcom Energy & Telecom SAS, 92500 Rueil-Malmaison (FR)
(72) Inventeur: ROLLAND, Patrick, F-92500 Rueil-Malmaison (FR)
(74) Mandataire: Lavialle, Bruno François Stéphane
(86) Numéro de dépôt international: PCT/EP2012/071452
(87) Numéro de publication internationale: WO 2013/064483

(56) Documents cités:
- EP-A1- 1 528 628
- FR-A1- 2 954 602
- US-A1- 2009 298 322

## Description

La présente invention concerne un organe de conduction électrique comprenant un barreau électriquement conducteur et un fil électrique connecté à celui-ci. L'invention a également pour objet un procédé de fabrication d'un organe de conduction électrique de ce type.

De tels organes de conduction électrique sont présents dans les équipements électriques, par exemple présents dans les compteurs électriques, pour former un élément de liaison susceptible de conduire des courants relativement importants, comme un shunt de mesure.

L'organe de conduction électrique comprend ainsi généralement un barreau électriquement conducteur et un fil électrique qui est recouvert d'une gaine électriquement isolante et qui possède une extrémité dénudée soudée sur le barreau.

L'extrémité dénudée du fil est aplatie lors du soudage et il est apparu que l'extrémité dénudée du fil présente une résistance mécanique insuffisante et notamment lorsque l'âme conductrice du fil électrique est constituée d'une pluralité de conducteurs toronnés. En effet, l'installation de l'organe de conduction dans l'équipement électrique et les opérations ultérieures de maintenance nécessitent des manipulations du fil électrique soumettant celui-ci à des flexions répétées qui risquent de conduire à la rupture de la zone de l'extrémité dénudée non soudée au barreau.

Le document FR2954602 divulgue un organe de conduction électrique connu ainsi que son procédé de fabrication.

Un but de l'invention est de fournir un moyen simple, fiable et peu coûteux pour fixer l'extrémité du fil électrique au barreau.

A cet effet, on prévoit, selon l'invention, un organe de conduction électrique comportant un barreau électriquement conducteur et un fil électrique qui est recouvert d'une gaine électriquement isolante et qui possède une extrémité dénudée soudée sur le barreau, caractérisé en ce qu'une patte en une seule pièce avec le barreau s'étend en saillie d'une face de celui-ci et en ce qu'une portion non dénudée du fil est fixée sur la patte par un manchon enserrant la patte et ladite portion.

L'extrémité dénudée du fil, qui est soudée au barreau, et la portion non dénudée du fil, qui est fixée à la patte, ne peuvent être soumises à des flexions répétées du fait de la rigidité du barreau qui protège ainsi ladite extrémité des efforts excessifs. La zone du fil susceptible d'être soumise à des flexions répétées est alors la portion non dénudée du fil qui n'est pas fixée à la patte et qui présente une section transversale qui n'est pas contrariée du fait de la proximité de la soudure au contraire de la section transversale de l'extrémité dénudée. On profite ainsi de la résistance de la gaine et de celle procurée par la forme non contrariée de la section transversale de la portion non dénudée du fil qui n'est pas fixée à la patte. Le raccordement ainsi réalisé du fil sur le barreau offre une meilleure résistance aux sollicitations en flexion.

De préférence, le manchon est en un matériau thermorétractable.

Ce mode de réalisation est particulièrement simple.

Avantageusement, la patte a une section transversale s'évasant à l'opposé du barreau.

La forme de la patte s'oppose au retrait du manchon.

Avantageusement encore, la patte s'étend depuis un fond d'une encoche ménagée dans un côté du barreau.

L'agencement de la patte dans une encoche assure une protection contre les risques d'accrochage de la patte et de la zone du fil immédiatement adjacente à la patte.

L'invention concerne également un procédé de fabrication d'un tel organe de conduction électrique.

D'autres caractéristiques et avantages de l'invention ressortiront à la lecture de la description qui suit de modes de réalisation particuliers non limitatifs de l'invention.

Il sera fait référence aux dessins annexés, parmi lesquels :
- la figure 1 est une vue en perspective d'un organe de conduction électrique avant la mise en place du manchon ;
- la figure 2 est une vue en perspective de l'organe de conduction électrique après la mise en place du manchon ;
- la figure 3 est une vue de dessus de l'organe de conduction électrique.

En référence aux figures, l'organe de conduction électrique conforme à l'invention comporte un barreau électriquement conducteur généralement désigné en 1 et un fil électrique généralement désigné en 10. L'organe de conduction électrique est par exemple destiné à constituer un shunt de mesure dans un équipement électrique ou une partie d'un relais.

Le barreau 1 a une forme généralement parallélépipédique dans un côté duquel a été ménagée une encoche 2 ayant un fond 3 en saillie duquel s'étend une patte 4 en une seule pièce avec le barreau 1. La patte 4 a une section transversale s'évasant à l'opposé du barreau 1. Vue de dessus (figure 3), la patte 4 a ainsi une forme sensiblement trapézoïdale ayant une petite base se raccordant au fond 3 de l'encoche 2. La grande base se raccorde aux autres côtés du trapèze par des portions incurvées. La grande base est ici formée d'une portion en arc-de-cercle.

Le fil électrique 10 comprend une âme 11 qui est constituée d'une pluralité de conducteurs et qui est recouverte d'une gaine 12 électriquement isolante. Le fil électrique 10 possède une extrémité dénudée 13 soudée sur le barreau 1.

Une portion non dénudée 14 du fil électrique 10 est fixée sur la patte 4 par un manchon 20 enserrant la patte 4 et ladite portion 14. Le manchon 20 est en un matériau thermorétractable.

On notera que, du fait des portions incurvées, la patte 4 est dépourvue de portions anguleuses voire pointues qui risqueraient de déchirer le manchon 20 en créant des zones de concentration de contraintes.

L'organe de conduction électrique est réalisé au moyen d'un procédé de fabrication comportant les étapes de :
- former la patte 4 dans le barreau 1 par découpe,
- souder au barreau 1 l'extrémité dénudée 13 du fil électrique 10,
- mettre en place le manchon 20 pour fixer la portion non dénudée 14 du fil électrique 10 à la patte 4.

La découpe est effectuée par poinçonnage de manière à former simultanément l'encoche 2 et la patte 4.

Bien entendu, l'invention n'est pas limitée au mode de réalisation décrit mais englobe toute variante entrant dans le champ de l'invention telle que définie par les revendications.

En particulier, la patte 4 peut s'étendre en saillie latérale du barreau 1. La patte 4 peut s'étendre transversalement ou longitudinalement par rapport au barreau.

Le manchon 20 peut être formé par un ruban adhésif entourant la portion 14 et la patte 4.

Le fil électrique peut avoir une âme constituée d'un ou plusieurs conducteurs et être fixée de manière à s'étendre transversalement ou longitudinalement par rapport au barreau.

Il est possible de mettre en place le manchon avant de réaliser le soudage.

Il est possible de casser les arêtes de la patte 4 pour prévenir un risque de déchirement du manchon 20.

## Revendications

1. Organe de conduction électrique comportant un barreau (1) électriquement conducteur et un fil électrique (10) qui est recouvert d'une gaine électriquement isolante (12) et qui possède une extrémité dénudée (13) soudée sur le barreau, et dans lequel une patte (14) en une seule pièce avec le barreau s'étend en saillie d'une face de celui-ci, **caractérisé en ce qu'**une portion non dénudée du fil est fixée sur la patte par un manchon (20) enserrant la patte et ladite portion.

2. Organe selon la revendication 1, dans lequel le manchon (20) est en un matériau thermorétractable.

3. Organe selon la revendication 1, dans lequel la patte (4) a une section transversale s'évasant à l'opposé du barreau (1).

4. Organe selon la revendication 1, dans lequel la patte (4) s'étend depuis un fond (3) d'une encoche (2) ménagée dans un côté du barreau (1).

5. Organe selon la revendication 1, dans lequel la patte (4) a une forme limitant un risque de déchirure du manchon (20).

6. Procédé de fabrication d'un organe de conduction électrique selon l'une quelconque des revendications 1 à 5, comportant les étapes de :
- former une patte (4) dans le barreau (1) par découpe,
- souder au barreau l'extrémité dénudée (13) du fil électrique (10),
- mettre en place le manchon (20) pour fixer la portion non dénudée (14) du fil à la patte.

7. Procédé selon la revendication 6, dans lequel la découpe est effectuée par poinçonnage.

## Patentansprüche

1. Elektrisches Leitelement, umfassend einen elektrisch leitenden Stab (1) und ein elektrisches Kabel (10), das von einem elektrisch isolierenden Mantel (12) umhüllt ist und ein mit dem Stab verschweißtes freigelegtes Ende (13) hat, und wobei eine einstückig mit dem Stab ausgebildete Lasche (14) von einer Seite desselben vorsteht, **dadurch gekennzeichnet, dass** ein nicht freigelegter Abschnitt des Kabels an der Lasche durch eine Hülle (20) befestigt ist, die die Lasche und den genannten Abschnitt umschließt.

2. Element nach Anspruch 1, wobei die Hülle (20) aus einem wärmeschrumpfbaren Material ist.

3. Element nach Anspruch 1, wobei die Lasche (4) einen Querschnitt hat, der sich entgegengesetzt zum Stab (1) erweitert.

4. Element nach Anspruch 1, wobei sich die Lasche (4) von einem Boden (3) einer Auskerbung (2) aus erstreckt, die in einer Seite des Stabes (1) ausgebildet ist.

5. Element nach Anspruch 1, wobei die Lasche (4) eine Form hat, die die Gefahr eines Reißens der Hülle (20) begrenzt.

6. Verfahren zum Herstellen eines elektrischen Leitelements nach einem der Ansprüche 1 bis 5, umfassend die Schritte:
- Ausbilden einer Lasche (4) in dem Stab (1) durch Schneiden,
- Verschweißen des freigelegten Endes (13) des elektrischen Kabels (10) mit dem Stab,
- Anbringen der Hülle (20), um den nicht freigelegten Abschnitt (14) des Kabels an der Lasche zu befestigen.

7. Verfahren nach Anspruch 6, wobei das Schneiden durch Stanzen erfolgt.

## Claims

1. An electrical conductor member comprising an electrically conductive bar (1) and an electric wire (10) that is covered by an electrically insulating sheath (12) and that possesses a stripped end (13) soldered to the bar, wherein a tab (14) integral with the bar projects from a face of the bar, **characterized in that** a non-stripped portion of the wire is fastened to the tab by a sleeve (20) surrounding both the tab and said portion.

2. A member according to claim 1, wherein the sleeve (20) is made of heat-shrink material.

3. A member according to claim 1, wherein the tab (4) has a cross-section that flares going away from the bar (1).

4. A member according to claim 1, wherein the tab (4) extends from a bottom (3) of a notch (2) formed in a side of the bar (1).

5. A member according to claim 1, wherein the tab (4) is of a shape that limits any risk of carrying the sleeve (20).

6. A method of fabricating an electrical conductor member according to any one of claims 1 to 5, the method comprising the steps of:
· forming a tab (4) in the bar (1) by cutting out;
· soldering the stripped end (13) of the electric wire (10) to the bar; and
· putting the sleeve (20) into place to fasten the non-stripped portion (14) of the wire to the tab.

7. A method according to claim 6, wherein the cutting-out is performed by punching.
